# EUROPÄISCHE PATENTSCHRIFT

(11) **EP 0 096 822 B1**
(45) Veröffentlichungstag und Bekanntmachung des Hinweises auf die Patenterteilung: **01.10.1986**
(21) Anmeldenummer: 83105566.0
(22) Anmeldetag: 07.06.1983
(51) Int. Cl.: F24J 3/00

(54) **Verfahren zum Betrieb einer bivalent betreibbaren Absorptionswärmepumpe und Absorptionswärmepumpe zur Durchführung dieses Verfahrens**
Method of operating a bivalent absorption heat pump, and absorption heat pump for carrying out this method
Procédé pour le fonctionnement d'une pompe à chaleur à absorption bivalente et pompe à chaleur à absorption pour la réalisation de ce procédé

(30) Priorität: 11.06.1982 DE 3222067
(43) Veröffentlichungstag der Anmeldung: 28.12.1983
(73) Patentinhaber: DLR Deutsche Forschungs- und Versuchsanstalt für Luft- und Raumfahrt e.V., 51140 Köln (DE)
(72) Erfinder: Mack, Robert, Dipl.-Ing., D-7100 Heilbronn (DE); Buschulte, Winfried, Prof. Dr.-Ing., D-7107 Neckarsulm (DE)
(74) Vertreter: Hoeger, Stellrecht & Partner

## Beschreibung

Die Erfindung betrifft ein Verfahren zum Betrieb einer bivalent betreibbaren Absorptionspumpe, wie es im Oberbegriff des Anspruches 1 beschrieben ist.

Ferner betrifft die Erfindung eine bivalente Absorptionspumpe zur Durchführung dieses Verfahrens mit den Merkmalen des Oberbegriffs des Anspruches 7.

Absorptionswärmepumpen können zu Heizungszwecken nur dann wirkungsvoll eingesetzt werden, wenn die Lufttemperatur einen bestimmten Wert, beispielsweise + 3 °C. nicht unterschreitet. Bei niedrigeren Temperaturen fällt die Leistungsziffer stark ab, insbesondere durch die Vereisung des Verdampfers.

Es ist bereits bekannt, unter diesen ungünstigen Betriebsbedingungen die Absorptionswärmepumpe so umzuschalten, daß sie im reinen Kesselbetrieb betrieben werden kann, d. h. mittels des Kältemittels und/oder des Lösungsmittels wird die von einer Wärmequelle dem Kocher zugeführte Wärme unmittelbar einer Wärmetauscherfläche zugeführt, über welche das Heizungsmedium erwärmt wird (DE-A-28 56 767 ; DE-A-27 58 773).

Diese bekannten Absorptionswärmepumpen können dabei nur entweder im reinen Wärmepumpenbetrieb oder im reinen Kesselbetrieb betrieben werden, wobei die Umschaltung von einer Betriebsart auf die andere mit einem erheblichen Regel- und Steueraufwand verbunden ist und eine geraume Zeit in Anspruch nimmt. Beim reinen Kesselbetrieb ergibt sich insgesamt eine nicht vollständige Ausnutzung der Primärenergie, die auf Verluste im Kreislaufsystem zurückzuführen ist. Schließlich muß bei diesem Betrieb eine Umschaltung vom reinen Wärmepumpenbetrieb auf den reinen Kesselbetrieb bereits bei einer Temperatur erfolgen, bei welcher über den Verdampfer durchaus noch der Umgebung Wärme entzogen werden könnte, wenn auch nicht in voll ausreichendem Maße für einen reinen Wärmepumpenbetrieb. Wenn bei den bekannten Anlagen bereits bei dieser Temperatur auf den reinen Kesselbetrieb umgeschaltet wird, muß man auf die Zufuhr der am Verdampfer an sich noch verfügbaren Wärme vollständig verzichten.

Es ist auch bereits eine Absorptionswärmepumpenanlage bekannt, mit der wahlweise drei verschiedene Betriebsarten möglich sind, nämlich ein Wärmepumpenbetrieb, ein Kesselbetrieb oder ein Mischbetrieb (DE-A-2 908 423). Im Wärmepumpenbetrieb wird ein Absorber als Niederdruckabsorber verwendet, der auch im Kesselbetrieb verwendet wird, dabei jedoch als Hochdruckabsorber. Der Mischbetrieb erfolgt dadurch, daß in den Strom der den ersten Absorber verlassenden reichen Lösung ein weiterer Absorber eingeschaltet wird. Es wird also die gesamte den ersten Absorber verlassende reiche Lösung durch eine Pumpe auf den hohen im Kocher herrschenden Druck gebracht und dann nocheinmal durch einen Absorber geleitet, in dem die reiche Lösung mit einem abgezweigten Teilstrom des Kältemittels vermischt wird. Die beiden Absorber sind bei dieser bekannten Lösung also in Bezug auf die Zufuhr der armen Lösung in Reihe geschaltet. Damit ändert sich im Mischbetrieb der Niederdruck und dementsprechend die Verdampfungstemperatur. Diese Betriebsweise kann zum Beispiel bei einem solebeaufschlagten Verdampfer wegen Vereisungsgefahr zu erheblichen Betriebsstörungen führen. Außerdem wird bei dem bekannten Verfahren durch das Absinken der Konzentration im Mischbetrieb die Leistungszahl des Wärmepumpenanteils abgesenkt, da die Leistungszahl mit abnehmender Lösungskonzentration abnimmt.

Ausgehend von diesem Stand der Technik ist es Aufgabe der Erfindung ein Verfahren zum Betrieb einer Absorptionswärmepumpe derart zu verbessern, daß neben einem reinen Wärmepumpenbetrieb und einem reinen Kesselbetrieb ein Mischbetrieb mit erhöhter Leistungszahl in einfacher Weise ermöglicht werden kann.

Diese Aufgabe wird bei einem Verfahren der eingangs beschriebenen Art durch die im kennzeichnenden Teil des Anspruches 1 angegebenen Merkmale gelöst.

Erfindungsgemäß wird zur Durchführung dieses Verfahrens eine Absorptionswärmepumpe mit den Merkmalen des Anspruches 7 vorgeschlagen.

Gemäß der Erfindung werden also zu einem Mischbetrieb der Lösungsmittelstrom vom Kocher zum Absorber und der den Verflüssiger verlassende Kältemittelstrom in jeweils zwei Teilströme aufgespalten. Ein Teilstrom des Lösungsmittels und ein Teilstrom des Kältemittels werden in der für den reinen Wärmepumpenbetrieb typischen Weise geführt, während die jeweils anderen Teilströme in der für den reinen Kesselbetrieb typischen Weise geführt werden. Um dies zu ermöglichen, wird der Absorber aufgeteilt in einen Niederdruckabsorber, der dem reinen Wärmepumpenbetrieb dient, und einen Hochdruckabsorber, der dem reinen Kesselbetrieb dient.

Der Wärmetausch mit dem Heizungssystem erfolgt im Verflüssiger sowie in beiden Absorbern. Auf diese Weise ist es möglich, sowohl die Vorteile des reinen Wärmepumpenbetriebes als auch die Vorteile des reinen Kesselbetriebes gemeinsam zu nutzen, wobei der Anteil des reinen Wärmepumpenbetriebes relativ zum Anteil des reinen Kesselbetriebes entsprechend dem Verhältnis der Aufspaltung der beiden Ströme in Teilströme stufenlos eingestellt werden kann.

Vorteilhaft ist es, wenn man im Mischbetrieb die Drosselwirkung der beiden Drosseln gegenüber dem reinen Wärmepumpenbetrieb erhöht, so daß man die Drosselwirkung dem geringeren Mengenstromdurchsatz des Wärmepumpenkreislaufes anpassen kann.

Vorteilhaft ist es weiterhin, wenn man im Mischbetrieb den Teilstrom des Kältemittels nur durch einen Teil des Verdampfers führt.

Vorzugsweise verringert man im Mischbetrieb den Gasdurchströmquerschnitt des Verdampfers gegenüber dem reinen Wärmepumpenbetrieb. Durch die geringere aktive Fläche des Verdampfers gelingt es länger, diesen eisfrei und wirksam zu halten, so daß der Wärmepumpenbetrieb bis zu niedrigeren Temperaturen hin aufrechterhalten werden kann.

Es kann vorgesehen sein, daß man beim reinen Wärmepumpenbetrieb die arme Lösung und das Kältemittel im Niederdruckabsorber vereinigt und die entstehende reiche Lösung anschließend durch den Hochdruckabsorber leitet. In diesem Falle werden auch im reinen Wärmepumpenbetrieb beide Absorber zum Wärmetausch herangezogen.

Um die Drosseln in der Kältemittelleitung und in der Lösungsmittelleitung in ihrer Drosselwirkung veränderbar auszugestalten, können diese als volumenstromvariable Expansionsventile ausgebildet sein. Bei einem abgewandelten Ausführungsbeispiel kann vorgesehen sein, daß die Drosseln mindestens zwei Parallelleitungen mit Drosselventilen umfassen, wobei die Parallelleitungen durch Schaltventile abwechselnd oder gemeinsam geöffnet werden können. Durch geeignete Wahl der Drosselstärken in den einzelnen Parallelleitungen, können durch Umschalten die Drosselwirkungen jeweils einer Leitung oder auch die Drosselwirkung der parallel geschalteten Leitungen gemeinsam ausgenutzt werden.

Bei einer vorteilhaften Ausgestaltung der Erfindung ist vorgesehen, daß der Hochdruckabsorber im reinen Wärmepumpenbetrieb zwischen Niederdruckabsorber und die erste Rückführleitung einschaltbar ist.

Die nachfolgende Beschreibung bevorzugter Ausführungsformen der Erfindung dient im Zusammenhang mit der Zeichnung der näheren Erläuterung. Es zeigen :
Figur 1 eine schematische Darstellung einer Absorptionspumpe zur Durchführung des erfindungsgemäBen Verfahrens und
Figur 2 eine Ansicht ähnlich Fig. '1 mit einer anderen Ausgestaltung der Kältemitteldrossei und der Lösungsmittetdrossei.

Die in der Zeichnung dargestellte Wärmepumpe umfaßt in der für Wärmepumpen üblichen Weise einen Kocher oder Austreiber 1, in dem mittels einer in der Zeichnung nicht dargestellten Heizquelle ein Kältemittel-Lösungsmittel-Gemisch aufgeheizt wird. Das dabei verdampfende Kältemittel wird über eine Kältemittelleitung 2 durch einen Rücklaufkühler 3 einem Verflüssiger 4 zugeführt und gelangt von diesem im flüssigen Zustand durch einen Wärmetauscher 5 über eine Kältemitteldrossel 6 zu einem Verdampfer 7. Das wieder verdampfte Kältemittel, das nunmehr unter niedrigem Druck steht, wird im Gegenstrom durch den Wärmetauscher 5 einem ersten Absorber 8 zugeführt, der im folgenden als Niederdruckabsorber bezeichnet wird.

Aus dem Kocher 1 führt eine Lösungsmittelleitung 9 durch einen Temperaturwechsler 10 und über eine Lösungsmitteldrossel 11 ebenfalls zum ersten Absorber 8, in welchem das über die Kältemittelleitung 2 zugeführte Kältemittel und das über die Lösungsmittelleitung 9 zugeführte Lösungsmittel vereinigt werden.

Vom Auslaß 12 des ersten Absorbers 8 führt eine erste Rückführleitung 13, in die eine Förderpumpe 14 eingeschaltet ist, zu einer Verzweigung 15. Von dieser Verzweigung führt eine erste Leitung 16 im Gegenstrom durch den Temperaturwechsler 10 zum Kocher 1, während eine zweite Leitung 17 durch den Rücklaufkühler 3 zum Kocher 1 geführt ist.

Die bisher beschriebenen Teile der Absorptionswärmepumpe entsprechen dem üblichen Aufbau mit verzweigter Rückführung der reichen Lösung. Gemäß der Erfindung ist neben dem Niederdruckabsorber 8 ein zweiter Absorber 18 vorgesehen, der im folgenden als Hochdruckabsorber bezeichnet wird. In diesen Hochdruckabsorber führt eine By-Pass-Leitung 19, die die Lösung aus dem Kocher 1 unter Umgehung des Temperaturwechslers 10 und der Lösungsmitteldrossel 11 unmittelbar dem Hochdruckabsorber 18 zuführt.

Stromabwärts des Verflüssigers ist eine Verzweigung 20 in der Kältemittelleitung 2 vorgesehen ; hier zweigt eine Umgehungsleitung 21 von der Kältemittelleitung 2 ab, die entweder unmittelbar in den Kocher oder vorzugsweise entsprechend der gestrichelten Darstellung in den Hochdruckabsorber 18 mündet. Am Auslaß 22 des Hochdruckabsorbers 18 schließt sich eine zweite Rückführleitung 23 an, in welche eine zweite Förderpumpe 24 eingeschaltet ist. Die zweite Rückführleitung 23 mündet unmittelbar in den Kocher 1.

In der Lösungsmittelleitung 9 befindet sich ein vollständig schließbares Dosierventil 25, ebenso ist in der By-Pass-Leitung 19 ein vollständig verschließbares Dosierventil 26 angeordnet. Ein weiteres vollständig verschlieBbares Dosierventil 27 ist in die Umgehungsleitung 21 eingeschaltet.

In der Kältemittelleitung befindet sich ein weiteres vollständig verschließbares Dosierventil 28 stromabwärts der Verzweigung 20.

In den Rückführleitungen 13 bzw. 23 sind SchlieBventile 29 bzw. 30 angeordnet, und der Auslaß 22 des Absorbers 18 ist mittels einer Verbindungsleitung 31, in der sich ein Schließventil 32 befindet, stromabwärts des SchIieBventils 29 verbunden.

Von der By-Pass-Leitung 19 zweigt eine mit einem Schließventil 33 versehene Abzweigleitung zum ersten Absorber 8 ab ; stromabwärts dieser Abzweigung ist in der By-Pass-Leitung ein weiteres Schließventil 35 angeordnet.

Eine weitere Verbindungsleitung 36, in der ein Schließventil 37 angeordnet ist, verbindet den AuslaB 12 des ersten Absorbers 8 mit dem Einlaß des zweiten Absorbers 18.

Die beiden Drosseln 6 und 11 sind in ihrer Drosselwirkung verstellbar, dies ist in der Zeichnung durch einen motorischen Stellantrieb angedeutet. Diese Drosseln können auch als volumenstromvariable Expansionsventile ausgebildet sein.

Eine weitere mögliche Ausgestaltung der Drosseln ergibt sich aus dem Ausführungsbeispiel der Fig. 2, welches sich nur durch die Ausgestaltung der Drosseln von dem Ausführungsbeispiel der Fig. 1 unterscheidet. Entsprechende Teile tragen daher auch gleiche Bezugszeichen.

Die Kältemitteldrossel 6 umfaßt bei dem Ausführungsbeispiel der Fig. 2 zwei parallele Leitungen 38 und 39. In jede dieser Leitungen ist ein Schließventil 40 bzw. 41 mit einem Drosselventil 42 bzw. 43 mit fester Drosselwirkung in Reihe geschaltet.

In gleicher Weise umfaßt die Lösungsmitteldrossel 11 zwei parallele Leitungen 44 und 45, in die jeweils ein Schließventil 46 bzw. 47 und ein Drosselventil 48 bzw. 49 mit fester Drosselwirkung eingeschaltet sind.

Die in der Zeichnung dargestellte Wärmepumpe kann auf drei verschiedene Arten betrieben werden, die im folgenden erläutert sind.

Im reinen Wärmepumpenbetrieb sind die Ventile 26, 27, 30, 32, 33, 35 und 37 geschlossen, während lediglich die Ventile 25, 28 und 29 geöffnet sind. Bei diesem Betrieb wird das vom Kocher verdampfte Kältemittel durch die Kältemittelleitung 2 über den Verflüssiger, die Kältemitteldrossel und den Verdampfer dem Niederdruckabsorber 8 zugeführt. Die arme Lösung gelangt vom Kocher über die Lösungsmittelleitung 9 durch den Temperaturwechsler, die Lösungsmitteldrossel 11 ebenfalls in den Niederdruckabsorber. Nach der Vereinigung der beiden Bestandteile wird die reiche Lösung über die erste Rückführleitung 13 und die beiden Leitungen 16 und 17 wieder dem Kocher zugeführt.

Bei der beschriebenen Leitungsführung durchsetzt die reiche Lösung lediglich den Niederdruckabsorber 8, der Hochdruckabsorber 18 ist bei dieser Betriebsweise nicht in den Kreislauf eingeschaltet.

Bei einer alternativen Betriebsweise des reinen Wärmepumpenbetriebes wird das Ventil 29 geschlossen, während die Ventile 32 und 37 geöffnet werden. Die reiche Lösung durchfließt dann vor dem Eintritt in die erste Rückführleitung 13 auch den Hochdruckabsorber 18, so daß auch in diesem Hochdruckabsorber ein Wärmetausch mit dem Heizungssystem erfolgen kann.

Beim reinen Kesselbetrieb sind die Ventile 25, 28, 29, 32, 33 und 37 geschlossen, während die Ventile 26, 27, 30 und 35 geöffnet sind. In diesem Falle gelangt das den Kocher verlassende Kältemittel über die Umgehungsleitung 21 entweder unmittelbar in den Kocher oder in den Hochdruckabsorber 18. Die Kältemitteldrossel und der Verdampfer werden dabei wegen des geschlossenen Ventils 28 überbrückt.

Das Lösungsmittel gelangt über die By-Pass-Leitung 19 unmittelbar in den Hochdruckabsorber 18, wobei der Temperaturwechsler 10 und die Lösungsmitteldrossel 11 überbrückt werden. Im Hochdruckabsorber erfolgt der Wärmeaustausch mit dem Heizungssystem, das abgekühlte Lösungsmittel, dem gegebenenfalls das ebenfalls abgekühlte Kältemittel beigefügt ist, gelangen daraufhin über die zweite Rückführleitung 23 in den Kocher. Da sowohl die Kältemitteldrossel als auch die Lösungsmitteldrossel überbrückt sind, herrscht im gesamten Kreislauf derselbe Druck wie im Kocher, also ein relativ hoher Druck. Die Pumpe 24 ist daher als reine Umwälzpumpe ausgestaltet, während die Pumpe 14 in der bei Absorptionswärmepumpen üblichen Weise als Druckpumpe ausgebildet ist, die gegen den Druck im Kocher arbeiten muß.

Im erfindungsgemäßen Mischbetrieb, in dem sowohl eine Wärmepumpenwirkung als auch eine Kesselwirkung erzielt werden, sind lediglich die Ventile 32, 33 und 37 geschlossen, die übrigen Ventile 25, 26, 27, 28, 29, 30 und 35 sind hingegen geöffnet. Dadurch erfolgt eine Aufteilung sowohl des Kältemittelstromes als auch des Lösungsmittelstromes. Ein Teil des Kältemittelstromes gelangt über die Kältemittelleitung, die Kältemitteldrossel 6 und den Verdampfer 7 zum Niederdruckabsorber, der andere Teil des Kältemittels wird über die Umgehungsleitung 21 entweder dem Kocher 1 oder dem Hochdruckabsorber 18 zugeführt.

Ein Teil des Lösungsmittels gelangt über die Lösungsmittelleitung 9, den Temperaturwechsler 10 und die Lösungsmitteldrossel 11 zum Niederdruckabsorber 8, der andere Teilstrom fließt über die By-Pass-Leitung 19 unmittelbar dem Hochdruckabsorber 8 zu. Die aus dem Niederdruckabsorber austretende arme Lösung wird über die erste Rückführleitung 13 von der Pumpe 14 wieder dem Kocher zugeführt, die aus dem Hochdruckabsorber 18 austretende Lösung, der gegebenenfalls Kältemittel beigemischt ist, gelangt über die zweite Rückführleitung 23 mittels der Umwälzpumpe 24 zurück in den Kocher 1.

Wärmetausch mit dem Heizungssystem erfolgt im Verflüssiger sowie in beiden Absorbern. Dabei wird dem Heizungssystem im Verflüssiger und im Hochdruckabsorber direkt Wärme zugeführt, die von der Heizung des Kochers herrührt, während der Heizung im Niederdruckabsorber Wärme zugeführt wird, die über den Verdampfer der Umgebung entnommen ist.

Das Verhältnis der beiden Kältemittelteilströme zueinander und das Verhältnis der beiden Lösungsmittelteilströme zueinander kann durch geeignete Wahl der Öffnung der einander zugeordneten Ventile 27 und 28 bzw. 25 und 26 stufenlos vom reinen Wärmepumpenbetrieb bis zum reinen Kesselbetrieb eingestellt werden. Dabei ist die Drosselwirkung der Kältemitteldrossel 6 und der Lösungsmitteldrossel 11 entsprechend der GröBe des durch die Drosseln hindurchfließenden Teilstromes zu verändern, damit die für die Wärmepumpenwirkung notwendige Entspannung eintritt.

Dies kann in der oben erwähnten Weise je nach Bauart der Drosseln verschieden erfolgen, bei dem Ausführungsbeispiel der Fig. 2 wird diese Drosselung durch entsprechende Öffnung bzw. Schließung der SchlieBventile 40 und 41 bzw. 46 und 47 erreicht.

Um die beschriebene Wärmepumpe zwischen dem reinen Wärmepumpenbetrieb und dem reinen Kesselbetrieb kontinuierlich steuern zu können, genügt es, den Öffnungszustand der Ventile 25 und 26 bzw. 27 und 28 kontinuierlich zu verändern sowie die Ventile 29, 30 und 35 zu öffnen bzw. zu schliessen. Ferner muß die Drosselwirkung der Drosseln 6 und 11 entsprechend dem Öffnungszustand der Ventile 25, 26, 27 und 28 angepaßt werden. Weitere Veränderungen sind nicht notwendig.

Da die Veränderung kontinuierlich zwischen beiden extremen Betriebszuständen erfolgen kann, kann die gesamte Anlage optimal an die äußeren Gegebenheiten angepaßt werden, insbesondere ist es jederzeit möglich, beim Mischbetrieb je nach den Anforderungen einen gröBeren Wärmepumpen- und einen geringeren Kesselanteil zu wählen oder umgekehrt.

Beim reinen Kesselbetrieb wäre es auch möglich, das Lösungsmittel zusätzlich durch den Niederdruckabsorber 8 hindurchzuführen, um auch in diesem einen Wärmetausch mit dem Heizungssystem zu ermöglichen. In diesen Falle wird das Ventil 35 geschlossen, während die Ventile 33 und 37 geöffnet werden.

Beim reinen Kesselbetrieb wird der Durchsatz sowohl des aus dem Kocher ausgetriebenen Kältemittels als auch der aus dem Kocher zum Absorber fließenden armen Lösung nicht in an sich bekannter Weise durch Regelventile mit veränderbarer Drosselwirkung gesteuert, sondern durch eine unterschiedliche Pumpleistung der Umwälzpumpe bzw. der Umwälzpumpen in den Rückführleitungen 13 und 23. Diese Pumpen können dazu vorteilhaft mehrstufig oder volumstromvariabel ausgebildet sein. Dabei ergibt sich als wesentlicher Vorteil, daß kein durch regelbare Drosselventile verursachter Druckabfall in der Leitung auftritt, sondern das Druckniveau im gesamten Leitungssystem etwa gleich ist. Zur Umwälzung der Lösung benötigt man daher nur geringe Pumpieistungen, die insgesamt wesentlich geringer sind als die, die bei herkömmlichen Verfahren aufzubringen waren, bei denen der Durchsatz durch unterschiedliche Drosselung der Ströme erzielt wurde.

Durch diese Maßnahme können auch komplizierte Regelarmaturen vermieden werden, die zu Störungen Anlaß geben könnten. Die Steuerung der Umwälzpumpen läßt sich in einfachster Weise bewerkstelligen und kann daher den jeweiligen Erfordernissen optimal angepaßt werden.

## Patentansprüche

1. Verfahren zum Betrieb einer bivalent betreibbaren Absorptionswärmepumpe, bei welchem man im reinen Wärmepumpenbetrieb das im Kocher ausgetriebene Kältemittel über einen Verflüssiger, eine Kältemitteldrossel und einen Verdampfer einem Absorber zuführt, es dort miteiner vom Kocher dem Absorber über einen Temperaturwechsler und eine Lösungsmitteldrossel zugeführten armen Lösung vereinigt und die entstehende reiche Lösung über den Temperaturwechsler und gegebenenfalls über einen der Kühlung des vom Kocher austretenden Kältemittelstroms dienenden Rücklaufkühler dem Kocher zuleitet, bei dem man beim reinen Kesselbetrieb das aus dem Kocher ausgetriebene Kältemittel nach dem Verflüssiger unmittelbar dem Absorber zuleitet, die arme Lösung aus dem Kocher direkt zum Absorber führt und die aus dem Absorber austretende reiche Lösung direkt dem Kocher zuführt, und bei dem man in einem Mischbetrieb den Kältemittelstrom nach dem Verflüssiger aufteilt, wobei ein Teilstrom des Kältemittels durch die Kältemitteldrossel und den Verdampfer einem Niederdruckabsorber zugeführt wird, während der andere Teilstrom des Kältemittels einem Hochdruckabsorber zugeführt wird, dadurch gekennzeichnet, daß man im reinen Wärmepumpenbetrieb nur den Niederdruckabsorber und im reinen Kesselbetrieb nur den Hochdruckabsorber verwendet, daß man im Mischbetrieb den aus dem Kocher austretenden Strom der armen Lösung aufteilt, einen ersten Teilstrom der armen Lösung über den Temperaturwechsler und die Lösungsmitteldrossel in den Niederdruckabsorber und einen zweiten Teilstrom direkt in den Hochdruckabsorber einleitet und daß man die reiche Lösung aus dem Niederdruckabsorber durch den Temperaturwechsler und/oder den Rücklaufkühler, die Lösung aus dem Hochdruckabsorber dagegen unmittelbar dem Kocher zuführt.

2. Verfahren nach Anspruch 1, dadurch gekennzeichnet, daß man im Mischbetrieb die Drosselwirkung der beiden Drosseln gegenüber dem reinen Wärmepumpenbetrieb erhöht.

3. Verfahren nach Anspruch 1 oder 2, dadurch gekennzeichnet, daß man im Mischbetrieb den Teilstrom des Kältemittels nur durch einen Teil des Verdampfers führt.

4. Verfahren nach einem der voranstehenden Ansprüche, dadurch gekennzeichnet, daß man im Mischbetrieb den Gasdurchströmquerschnitt des Verdampfers gegenüber dem reinen Wärmepumpenbetrieb verringert.

5. Verfahren nach einem der voranstehenden Ansprüche, dadurch gekennzeichnet, daß man beim reinen Wärmepumpenbetrieb die arme Lösung und das Kältemittel im Niederdruckabsorber vereinigt und die entstehende reiche Lösung anschließend durch den Hochdruckabsorber leitet.

6. Verfahren nach einem der voranstehenden Ansprüche, dadurch gekennzeichnet, daß man im reinen Kesselbetrieb den Durchsatz des aus dem Kocher ausgetriebenen Kältemittels sowie den Durchsatz der aus dem Kocher zum Absorber fließenden armen Lösung nicht mit Drosselventilen regelt, sondern diesen durch unterschiedliche Pumpleistung der die aus dem Absorber austretende reiche Lösung fördernden Umwälzpumpe bzw. Umwälzpumpen steuert.

7. Bivalente Absorptionswärmepumpe zur Durchführung des Verfahrens des Anspruches 1 mit einer von einem Kocher zu einem ersten Absorber führenden Kältemittelleitung, in die hintereinander ein Verflüssiger, eine Kältemitteldrossel und ein Verdampfer eingeschaltet sind, mit einer arme Lösung aus dem Kocher dem ersten Absorber über einen Temperaturwechsler und eine Lösungsmitteldrossel zuführenden Lösungsmittelleitung, mit einer die reiche Lösung aus dem ersten Absorber dem Kocher über den Temperaturwechsler und/oder einen der Kühlung des aus dem Kocher ausgetriebenen Kältemittels dienenden Rücklaufkühler zuführenden Rücklaufleitung, in. die eine Förderpumpe eingeschaltet ist, mit einer verschließbaren Umgehungsleitung, mit welcher das Kältemittel vom Ausgang des Verflüssigers unter Umgehung der Kältemitteldrossel und des Verdampfers direkt einem zweiten Absorber zuführbar ist, dem eine die den zweiten Absorber verlassende reiche Lösung direkt zum Kocher zurückführende Rücklaufleitung zugeordnet ist, und mit einer weiteren verschließbaren By-Pass-Leitung für die arme Lösung zur Umgehung des Temperaturwechslers, dadurch gekennzeichnet, daß die By-Pass-Leitung (19) für die arme Lösung unter Umgehung der Lösungsmitteldrossel (11) unmittelbar in den zweiten Absorber (18) führt, so daß die beiden Absorber (8,18) parallel zueinander in den Lösungsmittelstrom einschaltbar sind, daß beide Rücklaufleitungen (13, 23) parallel zueinander zum Kocher (1) führen, wobei auch in die Rückführleitung (23) des zweiten Absorbers (18) eine Förderpumpe (24) eingeschaltet ist, und daß in der Kältemittelleitung (2) nach der Abzweigung (20) der Umgehungsleitung (21), in der Umgehungsleitung (21), in der Lösungsmittelleitung (9) nach der Abzweigung der By-Pass-Leitung (19), in der By-Pass-Leitung (19) sowie in beiden Rückführleitungen (13 bzw. 23) Schaltventile (25, 26, 27, 28, 30, 32) vorgesehen sind, die im reinen Wärmepumpenbetrieb Strömungswege für Lösungsmittel und Kältemittel nur durch den als Niederdruckabsorber arbeitenden ersten Absorber, im reinen Kesselbetrieb nur durch den als Hochdruckabsorber arbeitenden zweiten Absorber und im Mischbetrieb durch die beiden parallel von Kältemittel und Lösungsmittel durchströmten Absorber öffnen.

8. Wärmepumpe nach Anspruch 7, dadurch gekennzeichnet, daß die Drosseln (6, 11) in der Kältemittelleitung (2) und in der Lösungsmittelleitung (9) in ihrer Drosselwirkung veränderbar sind.

9. Wärmepumpe nach Anspruch 8, dadurch gekennzeichnet, daß die Drosseln (6, 11) volumenstromvariable Expansionsventile sind.

10. Wärmepumpe nach Anspruch 8, dadurch gekennzeichnet, daß die Drosseln (6, 11) mindestens zwei Parallelleitungen (38, 39 ; 44, 45) mit Drosselventilen (42, 43 ; 48, 49) umfassen, wobei die Parallelleitungen (38, 39 ; 44, 45) durch Schaltventile (40, 41 ; 46, 47) abwechselnd oder gemeinsam geöffnet werden können.

11. Wärmepumpe nach einem der Ansprüche 7 bis 10, dadurch gekennzeichnet, daß der Hochdruckabsorber (18) im reinen Wärmepumpenbetrieb zwischen Niederdruckabsorber (8) und die erste Rückführleitung (13) einschaltbar ist.

12. Wärmepumpe nach einem der Ansprüche 7 bis 11, dadurch gekennzeichnet, daß die Förderpumpen (14, 24) mehrstufig oder volumenstromvariabel ausgebildet sind.

## Claims

1. A method of operating a two-way operable absorption heat pump, in which, during heat-pump-only operation, the refrigerant expelled in the boiler is supplied via a liquefier, a refrigerant throttle, and an evaporator to an absorber, is combined there with a lean solution supplied from the boiler to the absorber via a temperature changer and a solvent throttle, and the resulting rich solution is supplied to the boiler via the temperature changer, and if required, via a reflux condenser for cooling the stream of refrigerant leaving the boiler, whereas during boiler-only operation the refrigerant expelled from the boiler on leaving the liquefier is supplied directly to the absorber, the lean solution from the boiler is supplied directly to the absorber, and the rich solution leaving the absorber is supplied directly to the boiler, characterised in that during mixed operation the stream of refrigerant leaving the liquefier and the stream of lean solution leaving the boiler are divided, a partial stream of refrigerant being supplied through the refrigerant throttle and the evaporator to a low-pressure absorber in which a partial stream of the lean solution is supplied via the temperature changer and the solvent throttle, whereas the other partial stream of refrigerant is supplied either directly to the boiler or to a high-pressure absorber which in both cases is directly supplied with the other partial stream of lean solution, and the rich solution from the low-pressure absorber is sent through the temperature changer and/or the reflux condenser whereas the solution from the high-pressure absorber is sent directly to the boiler.

2. A method according to claim 1, characterised in that during mixed operation the throttling action of the two throttles is made greater than during heat-pump-only operation.

3. A method according to claim 1 or 2, characterised in that during mixed operation the partial stream of refrigerant is sent through only part of the evaporator.

4. A method according to any of the preceding claims, characterised in that during mixed operation the gas flow cross-section of the evaporator is made less than during heat-pump-only operation.

5. A method according to any of the preceding claims, characterised in that during heat-pump-only operation the lean solution and the refrigerant are combined in the low-pressure absorber and the resulting rich solution is then conveyed through the high-pressure absorber.

6. A method according to any of the preceding claims, characterised in that during boiler-only operation the flow rate of refrigerant expelled from the boiler and the flow rate of lean solution flowing from the boiler to the absorber are not adjusted by means of throttle valves but are controlled by varying the delivery of the circulating pump or pumps conveying the rich solution leaving the absorber.

7. A two-way operable absorption heat pump for working the method according to claims 1 to 5, comprising a refrigerant line leading from a boiler to an absorber and containing a liquefier, a refrigerant throttle, and an evaporator in series, a solvent line supplying a lean solution from the boiler to the absorber via a temperature changer and a solvent throttle, a return line supplying the rich solution from the absorber to the boiler via the temperature changer and/or a reflux condenser for cooling the refrigerant expelled from the boiler, the return line containing a feed pump, a closable by-pass line through which the coolant leaving the liquefier outlet can be conveyed directly to the boiler or absorber so as to by-pass the coolant throttle and evaporator, and an additional closable by-pass line for supplying the lean solution directly to the absorber by-passing the temperature changer and the solvent throttle, characterised in that the absorber is divided into a low-pressure absorber (8) and a high-pressure absorber (18), the refrigerant line (2) coming from the evaporator (7) opens into the low-pressure absorber (8) and the by-pass line (21) opens into the boiler (1) or the high-pressure absorber (18), the solvent line (9) opens into the low-pressure absorber (8) whereas as the by-pass line (19) opens into the high-pressure absorber (18) a second return line (23) leads directly to the boiler (1) and comprises a second feed pump (24) and is connectable to the outlet (22) of the high-pressure absorber (18) whereas the first return line (13) is connectable to the low-pressure absorber (8), and on-off valves (25, 26, 27, 28, 30, 32) are disposed in the refrigerant line (2) after the branching-off (20) of the by-pass line (21), in the by-pass line (21), in the solvent line (9) after the branching-off of the by-pass line (19), in the by- pass line (19), and in both return lines (13 and 23).

8. A heat pump according to claim 7, characterised in that the throttling action of the throttles (6, 11) in the refrigerant line (2) and the solvent line (9) is variable.

9. A heat pump according to claim 8, characterised in that the throttles (6, 11) are expansion valves having a variable volumetric flow.

10. A heat pump according to claim 8, characterised in that the throttles (6, 11) comprise at least two parallel lines (38, 39: 44, 45) with throttle valves (42, 43 ; 48, 49), the parallel lines (38, 39 ; 44, 45) being openable alternately or together by on-off valves (40, 41 ; 46, 47).

11. A heat pump according to any of claims 7 to 10, characterised in that in heat-pump-only operation the high-pressure absorber (18) is insertable between the low-pressure absorber (8) and the first return line (13).

12. A heat pump according to any of claims 7 to 11, characterised in that the feed pumps (14, 24) are multi-stage or have a variable volumetric flow.

## Revendications

1. Procédé pour l'exploitation d'une pompe à chaleur par absorption à exploitation bivalente, dans lequel, en mode d'exploitation en pompe à chaleur pure, on amène le réfrigérant, extrait dans le bouilleur, en passant par un condenseur, un robinet à étranglement sur réfrigérant et un évaporateur, à un absorbeur, on le réunit alors avec une solution pauvre amenée, depuis le bouilleur, à l'absorbeur, en passant par un échangeur de température et un robinet à étranglement sur solvant et on amène la solution riche qui en résulte au bouilleur, en passant par l'échangeur de température et éventuellement par un radiateur sur circuit de retour servant au refroidissement du flux de réfrigérant sortant du bouilleur ; dans lequel, en mode d'exploitation en chaudière pure, on amène directement le réfrigérant extrait du bouilleur, après le condenseur, à l'absorbeur, on amène directement à l'absorbeur la solution pauvre venant du bouilleur et on amène directement au bouilleur la solution riche sortant de l'absorbeur; et dans lequel, en exploitation mixte, on divise le flux de réfrigérant après le condenseur, en précisant qu'un flux partiel de réfrigérant est amené, en passant par le robinet à étranglement sur réfrigérant et par l'évaporateur. à un absorbeur basse pression, tandis que t'autre flux partiel du réfrigérant est amené à un absorbeur haute pression, caractérisé en ce qu en mode d'exploitation en pompe à chaleur pure. on n'emploie que l'absorbeur basse pression et. en mode d'exploitation en chaudière pure. que l'absorbeur haute pression ; en ce qu'en exploitation mixte, on divise le flux de la solution pauvre sortant du bouilleur, on envoie un premier flux partiel de la solution pauvre dans l'absorbeur basse pression, en passant par l'échangeur de température et le robinet à étranglement sur solvant et on envoie un second flux partiel directement dans l'absorbeur haute pression : et en ce que l'on envoie la solution riche, sortant de l'absorbeur basse pression, dans le bouilleur en passant par l'échangeur de température et/ou le radiateur sur circuit de retour, tandis que ron envoie directement dans le bouilleur la solution sortant de l'absorbeur haute pression.

2. Procédé selon la revendication 1, caractérisé en ce qu'en mode d'exploitation mixte, on accroît l'action d'étranglement des deux robinets à étranglement par rapport au mode d'exploitation en pompe à chaleur pure.

3. Procédé selon la revendication 1 ou la revendication 2, caractérisé en ce qu'en exploitation mixte on ne fait passer le flux partiel du réfrigérant qu'à travers une partie de l'évaporateur.

4. Procédé selon l'une des revendications précédentes, caractérisé en ce qu'en exploitation mixte on réduit la section de passage de gaz de l'évaporateur par rapport au mode d'exploitation en pompe à chaleur pure.

5. Procédé selon l'une des revendications précédentes, caractérisé en ce qu'en exploitation en pompe à chaleur pure on réunit la solution pauvre et le réfrigérant dans l'absorbeur basse pression et on envoie ensuite la solution riche qui en résulte dans l'absorbeur haute pression.

6. Procédé selon l'une des revendications précédentes, caractérisé en ce qu'en exploitation en chaudière pure, on n'assure pas avec des robinets à étranglement la régulation du débit du réfrigérant extrait du bouilleur ni celle du débit de la solution pauvre qui s'écoule depuis le bouilleur vers l'absorbeur ; mais que l'on commande ces débits par une puissance différentielle de la pompe de recirculation ou des pompes de recirculation qui font circuler la solution riche sortant de l'absorbeur.

7. Pompe à chaleur par absorption, bivalente, pour l'exécution du procédé de la revendication 1, comportant une conduite de réfrigérant qui conduit d'un bouilleur à un premier absorbeur et sur laquelle sont montés, l'un derrière l'autre, un condenseur, un robinet à étranglement sur réfrigérant et un évaporateur ; comportant aussi une conduite de solvant qui amène une solution pauvre venant du bouilleur au premier absorbeur par l'intermédiaire d'un échangeur de température et d'un robinet à étranglement sur solvant ; comportant aussi une conduite de retour qui amène la solution riche, venant du premier absorbeur, au bouilleur par l'intermédiaire de l'échangeur de température et/ou d'un radiateur sur circuit de retour servant au refroidissement du réfrigérant extrait du bouilleur et sur laquelle est montée une pompe de circulation ; comportant aussi une conduite de dérivation obturable avec laquelle on peut amener directement le réfrigérant, depuis la sortie du condenseur, en shuntant le robinet à étranglement sur réfrigérant et l'évaporateur, à un second absorbeur auquel correspond une conduite de retour qui ramène directement au bouilleur la solution riche sortant du second absorbeur ; et comportant aussi une autre conduite de bypass obturable, pour la solution pauvre, pour shunter l'échangeur de température, caractérisée en ce que la conduite de bypass (19) pour la solution pauvre conduit directement dans le second absorbeur (18) en shuntant le robinet à étranglement sur solvant (11), de sorte que l'on peut mettre en circuit en parallèle l'un à l'autre les deux absorbeurs (8, 18) dans le flux de solvant, en ce que les deux conduites de retour (13, 23) conduisent, en parallèle l'une avec l'autre, au bouilleur (1), en précisant qu'une pompe d'alimentation (24) est également montée sur la conduite de retour (23) du second absorbeur (18) ; et en ce que, sur la conduite de réfrigérant (2) après la dérivation (20) de la conduite de dérivation (21), sur la conduite de dérivation (21), sur la conduite de solvant (9) après la dérivation de la conduite de bypass (19), sur la conduite de bypass (19) ainsi que sur les deux conduites de retour (13 et 23), sont prévus des robinets d'arrêt (25, 26, 27, 28, 30, 32) qui, en mode d'exploitation en pompe à chaleur pure, . n'ouvrent de voies d'écoulement pour le solvant et pour le réfrigérant que par le premier absorbeur travaillant comme absorbeur basse pression ; en mode d'exploitation en chaudière pure, n'ouvrent de voies d'écoulement que par le second absorbeur travaillant comme absorbeur haute pression ; et en exploitation mixte, ouvrent des voies d'écoulement par les deux absorbeurs dans lesquels circulent en parallèle le réfrigérant et le solvant.

8. Pompe à chaleur selon la revendication 7, caractérisée en ce que l'on peut modifier l'action d'étranglement des robinets à étranglement (6, 11) qui sont sur la conduite de réfrigérant (2) et sur la conduite de solvant (9).

9. Pompe à chaleur selon la revendication 8, caractérisée en ce que les robinets à étranglement (6, 11) sont des soupapes de détente à variation de débit volumique.

10. Pompe à chaleur selon la revendication 8, caractérisée en ce que les robinets à étranglement (6,11) comportent au moins deux conduites parallèles (38, 39 ; 44, 45) présentant des robinets à étranglement (42, 43 ; 48, 49), en précisant que les conduites parallèles (38, 39 ; 44, 45) peuvent être ouvertes, alternativement ou ensemble, par des robinets d'arrêt (40, 41 ; 46, 47).

11. Pompe à chaleur selon l'une des revendications 7 à 10, caractérisée en ce qu'en mode d'exploitation en pompe à chaleur pure, on peut mettre en circuit l'absorbeur haute pression (18) entre l'absorbeur basse pression (8) et la première conduite de retour (13).

12. Pompe à chaleur selon l'une des revendications 7 à 11, caractérisée en ce que les pompes de circulation (14, 24) sont conçues à plusieurs étages ou à variation de débit volumique.
